# FASCICULE DE BREVET EUROPEEN

(11) **EP 0 204 381 B1**
(45) Date de publication et mention de la délivrance du brevet: **29.03.1989**
(21) Numéro de dépôt: 86200969.3
(22) Date de dépôt: 02.06.1986
(51) Int. Cl.: E01C 13/00

(54) **Terrain de sport**
Sportfeld
Sports ground

(30) Priorité: 04.06.1985 NL 8501610
(43) Date de publication de la demande: 10.12.1986
(73) Titulaire: HOLLANDSCHE BETON GROEP N.V., 2285 TA Rijswijk (NL)
(72) Inventeur: van Mourik, Pieter, NL-2625 KB Delft (NL); van Twillert, Wouterus, NL-3751 EX Bunschoten (NL)
(74) Mandataire: van der Beek, George Frans, Ir.

(56) Documents cités:
- EP-A- 0 136 747
- DE-A- 3 109 392
- DE-A- 3 313 329
- FR-A- 1 549 667
- NL-C- 54 472

## Description

L'invention concerne un terrain de sport reposant sur une fondation et constitué d'une couche de sable naturelle melangé avec des particules fibreuses d'une quantité d'au moins 1% du poids de la couche sur laquelle est placée une pelouse de gazon artificiel.

Un tel terrain de sport est présenté par EP-A 0 136 747. Dans celle-ci est décrit un terrain de gazon artificiel, constitué d'un mélange sable non fractionné et d'au moins 1 % en poids de matières fibreuses.

Les grains de sable sont plus ou moins agglomérés du fait de la présence de ces matières fibreuses, de préférence des fibres textiles (polypropène ou nylon) ou fibres de verre, ce qui leur donne une structure de lit.

Le but recherché est de procurer au terrain une telle capacité d'amortissement et d'élasticité, que lors des activités sportives on puisse se croire sur un gazon naturel, une capacité d'amortissement restant constante après un longtemps d'usage.

Le but de l'invention est de réaliser un terrain de sport, qui, outre l'amortissement requis, ait aussi la faculté réelle de reprendre sa forme et soit expérimenté comme agréable par le sportif.

Ce but est atteint avec l'invention, du fait que les particules fibreuses sont des rognures ou de fibres d'élastomère, lesquelles rognures ou fibres représentent 10 à 50% du poids de la couche mélangé.

Les rognures ou les fibres d'élastomère peuvent, au contraire des fibres utilisées dans les terrains de sport actuels, être enforcées et se redresser. Le terrain de sport bénéficie ainsi suivant l'invention, outre de la capacité d'amortissement, de la faculté de reprendre sa forme et les enforcements se rétablissent ainsi d'eux-mêmes. Ces rognures ou fibres d'élastomères offrent, outre la fonction déjà obtenue avec les fibres textiles, leur propriété élastique, ce qui donne au terrain un caractère propre technique-sportif.

Selon une forme optionnelle de l'exécution de l'invention, le terrain de sport est tel que le sable dans le mélange consiste en partie en sable de laitier hydraulique. Le rapport de poids entre le sable de laitier hydraulique et le sable naturel est de préférence d'environ 3:7. Le sable naturel a, de préférence, une gradation de 0,2 à 5,6 mm.

Selon une autre forme d'exécution, le terrain de sport est réalisé de telle façon que les rognures de caoutchouc ou les fibres représentent 20 à 40% du poids du mélange. Les rognures de caoutchouc ou les fibres sont de préférence de forme allongée, d'une longueur de 10 à 40 mm et d'une épaisseur de 1 à4mm.

Ces rognures de caoutchouc peuvent être des retailles de caoutchouc neuf, de caoutchouc usagé ou de vieux pneus.

Pour obtenir une couche de mélange régulièrement répartie et assurer un bon drainage, il est important que soit apportée une couche répartissant la pression. Cela est réalisé en plaçant entre la couche de mélange et un lit de sable formant la fondation une pellicule de séparation constituée de fibres textiles, plus particulièrement un tapis fibreux non-tissé. Cette même pellicule de séparation peut aussi être apportée entre la couche supérieure ou le gazon artificiel et la couche de mélange.

Une telle pellicule est connue sous le nom de géo- pellicule@ et est fréquemment appliquée dans les constructions routières et hydrauliques pour la stabilisation des terrains où se présentent des problèmes d'humidité, tant lors de charge statique que lors de charge dynamique.

L'application dans le cadre de l'invention assure, outre l'évacuation des eaux le maintien de la forme et des propriétés de la couche de mélange en fibres d'élastomère située sous le gazon artificiel. Il importe que la base sous cette couche reste bien plane pour maintenir les propriétés d'amortissement et la planéité requise.

Il faut remarquer qu'il est courant d'utiliser du caoutchouc pour donner de l'élasticité au gazon artificiel d'un terrain de sport. Ce sont par exemple surtout des tapis de caoutchouc, lesquels sont collés sur une base lisse.

Il faut remarquer aussi qu'il est connu du brevet français 1 549 667 de construire un terrain de sport avec un mélange des grains d'élastomère avec du sable mais cette couche est couvert d'un revêtement a liant bitumineux perméable à l'eau donnant au surface des caractériques de friction et d'élasticité différent du terrain de l'invention dans lequel la pelouse de gazon est directement ou par l'intermédiaire d'un tapis fibreux supportée par la couche de sable avec ledit quantité des rognures ou fibres d'élastomère.

Du DE-A 3 313 329 il est connu de combiner 10-30% particules de caoutchouc avec 50-80% des pi- railles mais avec un liant et cette surface peut être couvert avec une pelouse de gazon artificielle.

Le liant donne au terrain des caractéristiques différentes.

L'épaisseur de la couche de fibres-sable ou couche de mélange est de préférence de 50 à 100 mm.

L'invention est représentée à l'aide du schéma.

Sur ce schéma, la couche de sable est indiquée par 1, sur laquelle est apportée une pellicule de séparation 2. Là-dessus repose la couche de mélange 3, constituée de sable naturel mélangé avec du sable de laitier hydraulique et des rognures de caoutchouc 4. Cette couche est ensuite recouverte d'une autre pellicule de séparation 5 sur laquelle est finalement posé un gazon artificiel 6.

## Revendications

1. Terrain de sport reposant sur une fondation (1) et constitué d'une couche (3) de sable naturelle mélangé avec des particules fibreuses d'une quantité d'au moins 1 % du poids de la couche sur laquelle est placée une pelouse de gazon artificiel (6), caractérisé en ce que les particules fibreuses sont des rognures ou de fibres d'élastomère (4), lesquelles rognures ou fibres représentent 10 à 50% du poids de la couche mélangé (3).

2. Terrain de sport selon la revendication 1 caractérisé en ce que le sable dans la couche mélangé avec les particules fibreuses d'élastomère en partie consiste en sable de laitier hydraulique.

3. Terrain de sport selon revendication 1 caractérisé en ce que le rapport de poids entre le sable de laitier hydraulique et le sable naturel est d'environ 3:7.

4. Terrain de sport selon revendication 1, 2 ou 3, caractérisé en ce que le sable naturel a une gradation de 0,2 à 5,6 mm.

5. Terrain de sport selon revendication 2, 3 ou 4, caractérisé en ce que les rognures de caoutchouc ou les fibres représentent 20 à 40% du poids du mélange.

6. Terrain de sport selon une ou plusieurs des revendications précédentes, caractérisé en ce que les rognures de caoutchouc ou les fibres ont une forme allongée, d'une longueur de 10 à 40 mm et d'une épaisseur de 1 à 4 mm.

7. Terrain de sport selon une ou plusieurs des revendications précédentes, caractérisé en ce que les rognures de caoutchouc sont des retailles de caoutchouc neuf, de caoutchouc sont de retailles de caoutchouc neuf, de caoutchouc usagé ou de vieux pneus.

8. Terrain de sport selon une ou plusieurs des revendications précédentes, caractérisé en ce qu'entre la couche de mélange et un lit de sables (1) formant la fondation est apportée une pellicule de séparation (2), constituée de fibres textiles, plus particulièrement un tapis fibreux non-tissué.

9. Terrain de sport selon une ou plusieurs des revendications précédentes caractérisé en ce qu'entre la couche du gazon artificiel (6) et la couche de mélange (3) est apportée une pellicule de séparation (5), constituée de fibres textiles, plus particulièrement un tapis fibreux non-tissé.

## Claims

1. Sports field resting on a foundation (1) and comprised of a layer (3) of natural sand admixed with fibrous particles in a quantity of at least 1% of the weight of the layer, on which a lawn of synthetic turf (6) is placed, characterized in that the fibrous parti- des are elastomer clippings or fibres (4), which clippings or fibres make up 10 to 50% of the weight of the mixed layer (3).

2. Sports field according to claim 1, characterized in that the sand in the layer which is mixed with the elastomer fibrous particles is partly consisting of hydraulic slag sand.

3. Sports field according to claim 1, characterized in that the weight ratio between the hydraulic slag sand and the natural sand is about 3:7.

4. Sports field according to claim 1, 2 or 3, characterized in that the natural sand is graded from 0,2 to 5,6 mm.

5. Sports field according to claim 2, 3 or 4, characterized in that the rubber clippings or the fibres amount to 20 to 40% of the weight of the mixture.

6. Sports field according to one or more of the preceding claims, characterized in that the rubber clippings or the fibres have an elongated form with al length of 10 to 40 mm and a thickness of 1 to 4 mm.

7. Sports field according to one or more of the preceding claims, characterized in that the rubber clippings are cutting remnants of new rubber, of used rubber or of old tyres.

8.Sports field according to one or more of the preceding claims, characterized in that between the mixed layer and a sand layer (1) forming the foundation there is provided a separating film (2) consisting of textile fibres, more particularly a fibrous nonwoven mat.

9. Sports field according to one or more of the preceding claims, characterized in that between the layer of synthetic turf (6) and the mixed layer (3) there is provided a separating film (5) consisting of textile fibres, more particularly a fibrous non-woven mat.

## Patentansprüche

1. Sportfeld, das auf einem Fundament ruht und aus einer Schicht (3) von natürlichem Sand besteht, das mit faserigen Teilchen in einer Menge von mindestens 1% des Gewichts der Schicht gemischt ist, auf welche ein Rasen (6) aus Kunstgras angeordnet ist, dadurch gekennzeichnet, dass die faserigen Teilchen Elastomerschnitzel oder -fasern (4) sind, welche Schnitzel oder Fasern 10 bis 50% des Gewichts der gemischten Schicht (3) ausmachen.

2. Sportfeld nach Anspruch 1, dadurch gekennzeichnet, dass der mit den faserigen Elastomerteilchen gemischte Sand in der Schicht teilweise aus hydraulischer Schlacke besteht.

3. Sportfeld nach Anspruch 1, dadurch gekennzeichnet, dass das Gewichtsverhältnis zwischen dem Sand aus hydraulischer Schlacke und dem natürlichen Sand etwa 3:7 beträgt.

4. Sportfeld nach Anspruch 1, 2 oder 3, dadurch gekennzeichnet, dass der natürliche Sand eine Körnung von 0,2 bis 5,6 mm aufweist.

5. Sportfeld nach Anspruch 2, 3 oder 4, dadurch gekennzeichnet, dass die Gummischnitzel oder Fasern 20 bis 40% des Gewichts der Mischung ausmachen.

6. Sportfeld nach einem oder mehreren der vorangehenden Ansprüche, dadurch gekennzeichnet, dass die Gummischnitzel oder Fasern eine längliche Form mit einer Länge von 10 bis 40 mm und einer Dicke von 1 bis 4 mm aufweisen.

7. Sportfeld nach einem oder mehreren der vorangehenden Ansprüche, dadurch gekennzeichnet, dass die Gummischnitzel Schnittreste aus neuem Gummi, gebrauchtem Gummi oder alten Reifen sind.

8. Sportfeld nach einem oder mehreren der vorangehenden Ansprüche, dadurch gekennzeichnet, dass zwischen der gemischten Schicht und einem das Fundament bildenden Sandbett (1) eine Trennfolie (2) vorgesehen ist, die aus Textilfasern besteht und insbesondere eine nicht gewebte Fasermatte ist.

9. Sportfeld nach einem oder mehreren der vorangehenden Ansprüche, dadurch gekennzeichnet, dass zwischen der Schicht aus Kunstgras (6) und der gemischten Schicht (3) eine Trennfolie (2) vorgesehen ist, die aus Textilfasern besteht und insbesondere eine nicht gewebte Fasermatte ist.
